# FASCICULE DE BREVET EUROPEEN

(11) **EP 1 281 823 B1**
(45) Date de publication et mention de la délivrance du brevet: **10.09.2008**
(21) Numéro de dépôt: 02360227.9
(22) Date de dépôt: 31.07.2002
(51) Int. Cl.: E04F 15/04, E04F 21/22

(54) **Lame de plancher de type parquet et outil pour assembler de telles lames**
Parkettartige Bodenstreifen und Werkzeug zur Verbindung von solchen Streifen
Parquet-type flooring strip and tool for joining such strips

(30) Priorité: 01.08.2001 FR 0110316
(43) Date de publication de la demande: 05.02.2003
(73) Titulaire: Espace Production International EPI (Société Anonyme), 67520 Marlenheim (FR)
(72) Inventeur: Strub, Jean-Jacques, 67000 Strasbourg (FR)
(74) Mandataire: Rhein, Alain

(56) Documents cités:
- EP-A- 0 911 464
- DE-U- 20 018 285
- US-A- 6 006 486

## Description

L'invention a trait à une lame de plancher de type parquet, comportant, sur au moins deux de ses côtés opposés, des moyens d'emboîtement sous forme, respectivement, d'un côté, une rainure délimitée par une lèvre supérieure et une lèvre inférieure et, du côté opposé, une languette, celle-ci présentant, sur sa face inférieure, des moyens de verrouillage mécaniques prévus pour coopérer avec des moyens de verrouillage complémentaires que comporte sur sa face supérieure orientée du côté de la rainure ladite lèvre inférieure.

La présente invention concerne le domaine des revêtements de sol et, en particulier, des parquets, notamment des parquets stratifiés. En fin de compte, la présente invention trouvera un intérêt tout spécialement dans le cadre des solutions proposées pour l'assemblage des lames de parquets sans colle.

Des lames de planchers répondant à la description ci-dessus sont d'ores et déjà connues, notamment au travers du document PCT/EP97/03006. Ainsi, dans ce document il est question d'un revêtement de sol constitué par des panneaux ou des lames comprenant une partie centrale à base de bois. Ces panneaux ou lames comportent, sur au moins deux de leurs bords opposés, des moyens d'accouplement qui sont ici réalisés en une seule pièce avec ladite partie centrale à base de bois. Ces moyens d'emboîtement empruntent, essentiellement, la forme d'une languette et d'une rainure, laquelle est délimitée par une lèvre supérieure et une lèvre inférieure. En fait, celle-ci est définie de nature élastique et peut s'étendre ou non au-delà de la lèvre supérieure, soit au-delà du plan vertical passant par l'extrémité libre de cette dernière.

Quant aux moyens d'emboîtement ou d'accouplement, ils sont munis de moyens de verrouillage mécaniques intégrés destinés à empêcher l'écartement de deux panneaux une fois accouplés l'un à l'autre. Ainsi, ces moyens de verrouillage mécaniques se présentent, d'une part, sous forme d'un bossage longitudinal au niveau de la face inférieure de la languette. D'autre part, un évidement longitudinal est pratiqué dans la face supérieure de la lèvre inférieure de manière à recevoir le bossage précité.

A noter que selon certains modes de réalisation décrits, ledit bossage et l'évidemment, définissant substantiellement les moyens de verrouillage mécaniques, coopèrent l'un avec l'autre au travers de surfaces de contact sous forme d'une pente ascendante dans une direction allant depuis l'intérieur vers l'extérieur de la rainure. Aussi, au travers de ces surfaces de contact et sous l'effet d'une pression exercée sur une lame, voire sous l'influence de son propre poids, la languette a tendance à être repoussée dans la rainure de la lame adjacente. Cette surface de contact se situe, au niveau de la lèvre inférieure, au moins en partie dans le tronçon de cette lèvre inférieure s'étendant au-delà de la lèvre supérieure.

Il est encore précisé que, tout comme cette lèvre inférieure d'une rainure, une languette peut être définie de manière à permettre la jonction de deux panneaux tout en les maintenant sensiblement dans un même plan.

Si des lames comportant de tels moyens d'emboîtement à verrouillage mécanique évitent l'usage de colle pour leur assemblage, il n'empêche qu'au cours de la pose d'un revêtement de sol constitué de ces lames, certaines difficultés peuvent être rencontrées. Ainsi, en procédant à l'emboîtement de la lame, d'autres déjà emboîtées, peuvent être désolidarisées tenant compte que, dans la plupart des modes de réalisation présentés, un tel emboîtement est réversible.

Par ailleurs, dans la mesure où le verrouillage d'une lame par rapport à une autre est dépendant de cette coopération du bossage de la languette avec l'évidement dans la lèvre inférieure, il s'agit de s'assurer, au cours du montage, que ces lames ont été convenablement emboîtées pour générer cette coopération.

Une autre difficulté consiste en ce qu'au travers de la configuration particulière de ces moyens de verrouillage, quelques difficultés peuvent se poser pour trouver, lors de l'assemblage des lames, la rainure de l'une au travers de la languette d'une autre adjacente. Par ailleurs, si dans le cas de lames de planchers assemblées par collage les risques d'infiltration d'eau à hauteur de leur jointure sont quasiment résolus, lors d'un assemblage de ces lames par accouplement mécanique, ces problèmes persistent le plus souvent. En effet, une certaine étanchéité n'est obtenue qu'au travers des moyens de verrouillage intervenant, en quelque sorte sous la languette d'une lame emboîtée dans la rainure d'une autre adjacente. Aussi, de l'eau peut s'infiltrer tout au long dans cette rainure et il est indispensable qu'un traitement efficace soit appliqué à l'intérieur de ces dernières, tout comme au niveau des languettes.

On notera qu'il est également connu, par le document DE-U-200 18 285, une telle lame de plancher de type parquet comportant sur deux de ses côtés opposés, des moyens d'emboîtement sous forme, respectivement, d'une rainure et d'une languette. Celle-ci est pourvue, au niveau de sa face inférieure, de moyens de verrouillage mécaniques prévus pour coopérer avec des moyens de verrouillage complémentaires que comporte la lèvre inférieure de la rainure.

Partant de son extrémité en direction de sa base, la languette comporte une portion de languettes dont la face supérieure et inférieure sont horizontales et parallèles entre elles. Au-delà de cette portion, cette face supérieure et la face inférieure de la languette décrivent, respectivement, un plan ascendant et un plan descendant en formant, chacune, un angle déterminé par rapport au plan médian horizontal de cette languette.

De plus, au niveau de cette face inférieure de la languette, à hauteur de sa base en liaison avec la lame, est ménagé un rebord de retenue à l'arrière duquel est prévue apte à s'engager une arrête de retenue que comporte, à son extrémité, la face supérieure de la lèvre inférieure correspondant à la rainure.

Celle-ci comporte une section ajustée à celle de la languette. Ainsi, en fond de rainure, celle-ci est parallélépipédique avant d'aller en s'évasant pour coïncider avec les plans ascendant et descendant des faces supérieure et inférieure de la languette.

Finalement, la présente invention a pour but de remédier aux inconvénients de l'état de la technique, au travers d'une solution simple, procurant, par ailleurs, une liaison irréversible entre les lames.

A cet effet, l'invention a trait à une lame de plancher de type parquet comportant sur au moins deux de ses côtés opposés des moyens d'emboîtement qui consistent d'un côté en une rainure délimitée par une lèvre supérieure et une lèvre inférieure, et du côté opposé en une languette, celle-ci présentant sur sa face inférieure des moyens de verrouillage mécaniques prévus pour coopérer avec des moyens de verrouillage complémentaires que comporte, sur sa face supérieure orientée en direction de la rainure, la lèvre inférieure, lesdits moyens de verrouillage mécaniques étant définis, au niveau de la face inférieure de la languette au niveau de la base de cette dernière en liaison avec la lame, par une rainure longitudinale définissant un rebord de retenue à l'arrière duquel est prévu apte à s'engager une arrête de retenue ménagée sur la face supérieure de la lèvre inférieure correspondant à la rainure et définissant lesdits moyens de verrouillage complémentaires, caractérisée par le fait que lesdits moyens de verrouillage consistent, en combinaison, en une face inférieure de la languette inclinée selon un angle déterminé par rapport à la face supérieure sensiblement horizontale, conférant à cette languette une forme de coin avec une épaisseur progressivement croissante depuis son extrémité jusqu'à sa base et que les moyens de verrouillage complémentaires consistent, en combinaison, en une face supérieure de la lèvre inférieure correspondant à la rainure définissant un plan ascendant d'inclinaison sensiblement constante depuis l'extérieur vers l'intérieur de la rainure.

Finalement, au travers de ces moyens de verrouillages associés à la languette et ceux complémentaires que comporte la lèvre inférieure d'une rainure, l'on obtient un assemblage à la manière d'un coin, sachant que la forme de la rainure est ajustée à celle de cette languette. Aussi, un tel assemblage, sécurisé au travers de la coopération du rebord et de l'arrêt de retenue, est en soi apte à garantir la liaison entre deux lames.

D'autres buts et avantages de la présente invention apparaîtront au cours de la description qui va suivre se rapportant à un mode de réalisation donné à titre indicatif et non limitatif.

La compréhension de cette description sera facilitée en se référant au dessin ci-joint dans lequel :
La figure 1 est une représentation schématisée, vue en coupe transversale, d'une lame de parquet conforme à l'invention ;
Les figures 3, 4 et 5 illustrent, de manière schématisée, les étapes de l'assemblage de deux lames conformes à l'invention, qui plus est, au moyen d'un outil adapté.

Tel que représenté dans les figures du dessin ci-joint, la présente invention a trait à des lames de planchers de type parquet flottant, prévues à même d'être emboîtées les unes dans les autres par collage.

En fin de compte, une telle lame 1 comporte, sur au moins deux de ses côtés opposés 2, 3, des moyens d'emboîtement 4 sous forme, respectivement, d'un côté 2, une rainure 5 délimitée par une lèvre supérieure 6 et une lèvre inférieure 7 et, du côté opposé 3, une languette 8, celle-ci étant prévue à même d'être reçue dans une rainure 5 d'une lame adjacente 1A comme cela est visible dans la figure 2 ou encore dans les figures 3, 4 et 5.

Plus particulièrement, ladite languette 8 présente sur sa face inférieure 9, des moyens de verrouillage mécaniques 10 prévus pour coopérer avec des moyens de verrouillage complémentaires 11 que comporte, sur sa face supérieure 12 orientée en direction de la rainure 5, la lèvre inférieure 7 de cette dernière.

Selon l'invention, lesdits moyens de verrouillage 10 associés à la languette 8, consistent en ce que la face inférieure 9 de cette dernière est inclinée selon un angle α déterminé par rapport à la face supérieure 13, conférant à cette languette 8 une épaisseur progressivement croissante jusqu'à sa base 14, en liaison avec la lame 1. Par ailleurs, au niveau de cette base 14 est ménagée une rainure longitudinale 15 s'étendant, par conséquent, parallèlement à l'axe longitudinal de la languette 8. Cette rainure 15 vient définir, ainsi au niveau de cette face inférieure 9 de ladite languette 8, un rebord de retenue 16.

A l'arrière de ce dernier, est prévue apte à venir s'emboîter une arête de retenue 17 ménagée sur la face supérieure 12 de la lèvre inférieure 7 correspondant à une rainure 5, laquelle face 12 définit un plan ascendant d'inclinaison sensiblement constante depuis l'extérieur vers l'intérieur de la rainure 5. En conséquence, cette caractéristique de la lèvre inférieure 7, en combinaison avec l'arête de retenue 17, définit les moyens de verrouillage complémentaires 11

Finalement et tel que cela ressort en particulier des dessins ci-joints, au travers de la face inférieure 9 inclinée de la languette 8 celle-ci emprunte la forme, sensiblement, d'un coin par rapport auquel est ajustée la forme tronconique de la rainure 5.

En conséquence, lors de l'emboîtement de deux lames 1, 1A comme visible dans la figure 4, emboîtement par ailleurs, facilité au travers de cette forme tronconique, ladite languette 8 vient progressivement se coincer dans cette rainure 5.

Par ailleurs, dans le cadre d'une dernière opération d'assemblage, l'on force légèrement l'engagement de cette languette 8 dans ladite rainure 5, jusqu'à obtenir l'emboîtement de l'arête de retenue 17, correspondant à la lèvre inférieure 7 d'une première lame 1, à l'arrière du rebord de retenue 16 que comporte, au niveau de sa face inférieure 9, la languette 8 de la lame adjacente 1A.

A noter que le franchissement de cette arête de retenue 17 par la languette 8, en particulier dans sa portion 18 où celle-ci est la plus épaisse, soit tout juste avant le rebord de retenue 16, la lèvre inférieure 7 présente une certaine élasticité lui permettant précisément, lors de ce franchissement, de s'écarter légèrement de la lèvre supérieure 6.

Préférentiellement, à l'embouchure de la rainure 5 et du côté interne par rapport à cette dernière, la lèvre supérieure 6 est chanfreinée, de manière là encore à guider l'emboîtement de la languette 8 d'une lame adjacente 1 dans la rainure 5 d'une première lame 1A.

Comme visible tout particulièrement dans les figures 1 et 2, un rebord de retenue 16, tout comme une arête de retenue 17 ne sont pas strictement perpendiculairement au plan des lames 1, 1A, mais sont légèrement inclinés de manière à favoriser, lors de l'assemblage, l'engagement de cette arête 17 à l'arrière de ce rebord 16. Cette inclinaison est déterminée de sorte que sous l'effet d'une pression exercée verticalement sur le plancher défini par les lames 1, 1A, cette arête 17 et le rebord de retenue 16 viennent glisser naturellement l'un sur l'autre, ayant pour conséquence de repousser la languette 8 d'une lame 1 dans la rainure 5 de la lame 1A adjacente.

Comme visible dans les figures 3 et 4, la présente invention concerne, encore, un outil 20 destiné à faciliter l'emboîtement de deux lames.

Cet outil 20 comporte, tout d'abord, une languette 21 ajustée à la forme de la rainure 5, tout en présentant une épaisseur maximum 22 au plus égale à l'écartement maximum 23 entre la lèvre inférieure 7 et la lèvre supérieure 6 d'une telle rainure 5, l'écartement 23 se mesurant, sensiblement, entre le sommet de l'arête de retenue 17 et la face inférieure 24 de la lèvre supérieure 6.

En fin de compte, cette languette 21 s'étend horizontalement depuis un chant vertical 25 d'un bloc support 26. Elle se situe, encore, à une hauteur 27 par rapport à la base 28 de ce dernier correspondant sensiblement à la distance 29 séparant le plan médian de la rainure 5 d'une lame 1 par rapport à la face inférieure 30 de cette dernière.

Sur son côté opposé 31 à ladite languette 21, le bloc support de l'outil 20 présente une surface de frappe 32 susceptible, sous l'impact d'un outil de frappe 33, de transmettre à ce bloc support 26 un effort à composantes horizontales, soit parallèles aux lames 1, 1A à assembler, et une composante verticale destinée à garantir le maintien du bloc support 26 en contact avec le sol, sous l'effet d'une telle frappe.

Par ailleurs, cet outil 20 comporte, de manière parallèle et au-dessus de la languette 21, un bandeau de recouvrement 34 destiné à s'étendre au-dessus de la lame 1 dans la rainure 5 de laquelle est engagée cette languette 21, pour repousser cette lame 1 dans la direction d'une autre lame adjacente 1A et obtenir leur emboîtement. En fin de compte, ce bandeau de recouvrement 4 est destiné à éviter, sous l'effet de l'impact sur la surface de trappe 32, la rotation de l'outil 20 autour d'un axe correspondant, sensiblement, au chant d'extrémité 35 de la lèvre supérieure 6 de cette rainure 5 correspondant à lame 1 recevant la languette 21 de cet outil 20.

Finalement, ce dernier présente l'avantage de permettre d'envisager la pose des lames 1, 1A de manière inversée au procédé de pose mis en oeuvre en cas de plancher collé.

On notera, en outre, que la longueur 1 de la languette 21, par rapport au chant transversal 25 du bloc support 26 correspondant à l'outil 20, est définie tel que cette languette vienne coopérer, en raison de la forme tronconique d'une rainure 5, avec les parois internes de cette dernière en vue de repousser, au travers de cette rainure 5, une lame 1 en direction d'une autre lame 1A juxtaposée.

## Revendications

1. Lame de plancher de type parquet comportant sur au moins deux de ses côtés opposés (2, 3) des moyens d'emboîtement (4) qui consistent d'un côté (2) en une rainure (5) délimitée par une lèvre supérieure (6) et une lèvre inférieure (7) et du côté opposé (3) en une languette (8), celle-ci présentant sur sa face inférieure (9) des moyens de verrouillage mécaniques (10) prévus pour coopérer avec des moyens de verrouillage complémentaires (11) que comporte, sur sa face supérieure (12) orientée en direction de la rainure (5), la lèvre inférieure (7), lesdits moyens de verrouillage mécaniques (10) étant définis, au niveau de la face inférieure (9) de la languette (8) au niveau de la base (14) de cette dernière en liaison avec la lame (1 ; 1A), par une rainure longitudinale (15) définissant un rebord de retenue (16) à l'arrière duquel est prévu apte à s'engager une arête de retenue (17) ménagée sur la face supérieure (12) de la lèvre inférieure (7) correspondant à la rainure (5) et définissant lesdits moyens de verrouillage complémentaires (11), **caractérisée par le fait que** lesdits moyens de verrouillage (10) consistent, en combinaison, en une face inférieure (9) de la languette (8) inclinée selon un angle (α) déterminé par rapport à la face supérieure (13) sensiblement horizontale, conférant à cette languette (8) une forme de coin avec une épaisseur progressivement croissante depuis son extrémité jusqu'à sa base (14) et que les moyens de verrouillage complémentaires (11) consistent, en combinaison, en une face supérieure (12) de la lèvre inférieure (7) correspondant à la rainure (5) définissant un plan ascendant d'inclinaison sensiblement constante depuis l'extérieur vers l'intérieur de la rainure (5).

2. Lame de plancher selon la revendication 1, **caractérisée par le fait que** le rebord de retenue (16), tout comme l'arête de retenue (17), sont légèrement inclinées de sorte que sous l'effet d'une pression exercée verticalement sur des lames de plancher (1, 1A) assemblées une arête de retenue (16) et un rebord de retenue (17) viennent glisser naturellement l'un sur l'autre ayant pour conséquence de repousser la languette (8) d'une lame (1) dans la rainure (5) d'une lame (1A) adjacente.

3. Lame de plancher selon l'une-quelconque des revendications précédentes, **caractérisée par le fait qu'**à l'embouchure de la rainure (5) et du côté interne par rapport à cette dernière, la lèvre supérieure (6) est chanfreinée.

4. Outil d'assemblage de lames de plancher selon l'une quelconque des revendications 1 à 3, **caractérisé par le fait qu'**il comporte :
- une languette (21) ajustée à la forme de la rainure (5) d'une lame (1, 1A) et s'étendant, horizontalement, depuis un chant vertical (25) d'un bloc support (26), à une hauteur (27) par rapport à la base (28) de ce dernier correspondant sensiblement à la distance (29) séparant le plan médian de la rainure (5) d'une telle lame (1) par rapport à la face inférieure (30) de cette dernière ;
- une surface de frappe (32) située, au niveau du bloc support (26), sur le côté opposé (31) de ladite languette (21) et conçue pour, sous l'impact d'un outil de frappe (33), transmettre audit bloc support (26) un effort à composantes horizontale et verticale ;
- de manière parallèle et au-dessus de la languette (21), un bandeau de recouvrement (24) prévu apte à s'étendre au-dessus de la lame (1) dans la rainure (5) de laquelle est engagée la languette (21).

## Claims

1. Parquet-type flooring strip including on at least two of its opposite sides (2, 3) interlocking means (4) consisting on one side (2) of a groove (5) delimited by an upper lip (6) and a lower lip (7) and on the opposite side (3) of a tongue (8), the latter having on its lower face (9) mechanical locking means (10) designed to co-operate with complementary locking means (11) that the lower lip (7) includes, on its upper face (12) positioned in the direction of the groove (5), said mechanical locking means (10) being defined, at the level of the lower face (9) of the tongue (8) at the level of the base (14) of the latter in connection with the strip (1; 1A), by a longitudinal groove (15) defining a retaining rim (16) at the back of which is designed capable of being inserted a retaining ridge (17) made on the upper face (12) of the lower lip (7) corresponding to the groove (5) and defining said complementary locking means (11), wherein said locking means (10) consist, in combination, of a lower face (9) of the tongue (8) inclined at an angle (α) determined with respect to the upper face (13) substantially horizontal, giving said tongue (8) the shape of a wedge with a thickness progressively growing from its end to its base (14) and wherein the complementary locking means (11) consist, in combination, of an upper face (12) of the lower lip (7) corresponding to the groove (5) defining an ascending inclination plane substantially constant from the outside toward the inside of the groove (5).

2. Flooring strip according to claim 1, wherein the retaining rim (16), as well as the retaining ridge (17), are slightly inclined so that under the effect of a pressure exerted vertically on assembled parquet strips (1, 1A) a retaining ridge (16) and a retaining rim (17) slide naturally one onto the other, which results into pushing the tongue (8) of a strip (1) into the groove (5) of an adjacent strip (1A).

3. Flooring strip according to any of the preceding claims, wherein at the mouth of the groove (5) and on the internal side with respect to the latter, the upper lip (6) is beveled.

4. Tool for joining parquet strips according to any of the claims 1 through 3, which tool includes:
- a tongue (21) adjusted to the shape of the groove (5) of a strip (1, 1A) and extending, horizontally, from a vertical edge (25) of a supporting block (26), at a height (27) with respect to the base (28) of the latter corresponding substantially to the distance (29) separating the median plane of the groove (5) of such a strip (1) from the lower face (30) of the latter;
- a striking surface (32) situated, at the level of the supporting block (26), on the opposite side (31) of said tongue (21) and designed so as, under the impact of a striking tool (33), to transmit to said support block (26) a stress having horizontal and vertical components;
- parallel and above the tongue (21), a lap band (24) designed capable of extending on top of the strip (1) in the groove (5) of which is inserted the tongue (21).

## Patentansprüche

1. Parkettartiger Bodenstreifen, umfassend auf wenigstens zwei von seinen entgegengesetzten Seiten (2, 3) Einfügungsmittel (4), die auf der einen Seite (2) aus einer Nut (5), die durch eine obere Nutlippe (6) und eine untere Nutlippe (7) begrenzt ist, und auf der entgegengesetzten Seite (3) aus einer Feder (8) bestehen, wobei diese letztere auf ihrer unteren Seite (9) mechanische Verriegelungsmittel (10) aufweist, die vorgesehen sind, um mit ergänzenden Verriegelungsmitteln (11) zusammenzuwirken, welche die untere Nutlippe (7) auf ihrer oberen, in Richtung der Nut (5) gerichteten Seite (12) umfasst, wobei die besagten mechanischen Verriegelungsmittel (10) im Bereich der unteren Seite (9) der Feder (8) im Bereich des Unterteils (14) dieser letzteren in Verbindung mit dem Streifen (1 ; 1A) durch eine Längsnut (15) gebildet seien, die einen Halterand (16) bildet, auf dem hinteren Teil von welchem eine Haltekante (17), die auf der oberen Seite (12) der unteren, der Nut (5) entsprechenden Nutlippe (7) vorgesehen ist und die besagten ergänzenden Verriegelungsmittel (11) bildet, geeignet vorgesehen ist, um sich einzufügen, **dadurch gekennzeichnet, dass** die besagten Verriegelungsmittel (10), in Kombination, aus einer unteren Seite (9) der Feder (8) bestehen, die nach einem bestimmten Winkel (α) hinsichtlich der im wesentlichen horizontalen oberen Seite (13) geneigt ist, verleihend dieser Feder (8) eine Eckform mit einer von ihrem Endbereich her bis hin zu ihrem Unterteil (14) allmählich zunehmenden Dicke, und dass die ergänzenden Verriegelungsmittel (11), in Kombination, aus einer oberen Seite (12) der unteren, der Nut (5) entsprechenden Nutlippe (7) bestehen, die eine aufsteigende Ebene mit einer im wesentlichen konstanter Neigung von der Außenseite her in Richtung zum Inneren der Nut (5) hin bildet.

2. Bodenstreifen nach Anspruch 1, **dadurch gekennzeichnet, dass** der Halterand (16), genauso wie die Haltekante (17) geringfügig schräg sind, derart, dass unter der Wirkung eines Drucks, der vertikal auf die verbundenen Bodenstreifen (1, 1A) ausgeübt wird, eine Haltekante (16) und ein Halterand (17) natürlicherweise ineinander gleiten werden, was zur Folge hat, dass die Feder (8) eines Streifens (1) in die Nut (5) eines angrenzenden Streifens (1A) gedrückt wird.

3. Bodenstreifen nach irgendeinem der vorgehenden Ansprüche, **dadurch gekennzeichnet, dass** an der Öffnung der Nut (5) und auf der inneren Seite hinsichtlich dieser letzteren die obere Nutlippe (6) abgekantet ist.

4. Werkzeug zur Verbindung der Bodenstreifen nach irgendeinem der Ansprüche 1 bis 3, **dadurch gekennzeichnet, dass** es Folgendes umfasst:
- ein Zünglein (21), das an die Form der Nut (5) eines Streifens (1, 1A) angepasst ist und sich horizontal von einer vertikalen Kante (25) eines Trägerblocks (26) in eine Höhe (27) hinsichtlich des Unterteils (28) dieses letzteren erstreckt, die im wesentlichen der Entfernung (29) entspricht, die die Mittelebene der Nut (5) eines solchen Streifens (1) von der unteren Seite (30) dieses letzteren trennt;
- eine Schlagfläche (32), die im Bereich des Trägerblocks (26) auf der Seite (31) befindlich ist, welche dem besagten Zünglein (21) entgegengesetzt ist, und die vorgesehen ist, um unter der Wirkung eines Schlagwerkzeuges (33) dem besagten Trägerblock (26) eine Kraft mit horizontalen und vertikalen Komponenten zu übermitteln;
- parallel und über dem Zünglein (21), eine Deckleiste (24), die geeignet vorgesehen ist, um sich über dem Streifen (1) zu erstrecken, in dessen Nut (5) das Zünglein (21) eingefügt ist.
